# FASCICULE DE BREVET EUROPEEN

(11) **EP 0 912 327 B1**
(45) Date de publication et mention de la délivrance du brevet: **31.03.2004**
(21) Numéro de dépôt: 98904223.9
(22) Date de dépôt: 27.01.1998
(51) Int. Cl.: B31B 19/36, B31B 19/90, B65D 30/20

(54) **PROCEDE ET DISPOSITIF DE FABRICATION DE SACHETS D'EMBALLAGE ET SACHETS OBTENUS**
VERFAHREN UND VORRICHTUNG ZUR HERSTELLUNG VON BEUTELPACKUNGEN UND SO ERZEUGTER BEUTEL
METHOD AND DEVICE FOR MAKING PACKAGING BAGS AND RESULTING BAGS

(30) Priorité: 29.01.1997 FR 9700936
(43) Date de publication de la demande: 06.05.1999
(73) Titulaire: FLEXICO-FRANCE, 60119 Henonville (FR)
(72) Inventeur: BOIS, Henri, Georges, F-92200 Neuilly-sur-Seine (FR)
(74) Mandataire: Texier, Christian
(86) Numéro de dépôt international: PCT/FR1998/000138
(87) Numéro de publication internationale: WO 1998/032593

(56) Documents cités:
- EP-A- 0 934 209
- DE-A- 3 824 753
- FR-A- 2 638 419
- FR-A- 2 686 063
- US-A- 4 228 728
- PATENT ABSTRACTS OF JAPAN vol. 095, no. 011, 26 décembre 1995 & JP 07 214702 A (DAINIPPON PRINTING CO LTD), 15 août 1995,

## Description

La présente invention concerne le domaine des sachets d'emballage.

De nombreux sachets d'emballage et de nombreux systèmes pour la fabrication de ceux-ci ont déjà été proposés.

Pour des sachets peu épais, généralement plats, à l'état rempli, les moyens connus donnent globalement satisfaction. Dans ce cas les sachets sont formés le plus souvent de deux feuilles planes soudées entre elles sur trois côtés et munies de moyens de fermeture, par exemple de profilés mâle/femelle complémentaires au niveau de l'embouchure des sachets.

En revanche jusqu'ici la réalisation de sachets destinés à recevoir un contenu épais, quelle que soit sa nature, ne s'avère pas totalement satisfaisante, bien que de nombreuses recherches aient été conduites dans ce domaine très particulier.

En particulier de tels sachets requièrent souvent des soufflets latéraux délicats à réaliser.

On a illustré sur la figure 1 annexée, de manière schématique, une technique connue de réalisation de sachets à soufflets latéraux par introduction de soufflets 10 prédécoupés entre deux feuilles 12 et 14 constituant les deux faces principales des sachets, à 90° du sens de défilement S de ces feuilles. Lesdites feuilles 12, 14 sont munies de profilés de fermeture mâle/femelle longitudinaux 13, 15. De préférence les soufflets 10 présentent une largeur variable, croissante en éloignement des profilés de fermeture 13, 15 pour permettre le gonflage des sachets. Cette technique connue permet certes de réaliser des sachets d'emballage à soufflets latéraux. Cependant elle s'avère assez complexe. En particulier la nécessité d'introduire les soufflets 10 à 90° du sens de défilement des feuilles 12, 14 ne permet pas des cadences de fabrication élevées et requiert un synchronisme parfait entre le défilement des feuilles 12, 14 et l'introduction des soufflets 10.

Le document FR-A-2 686 063 décrit une autre technique de fabrication de sachets d'emballage à soufflets qui consiste à préformer un sachet à soufflets latéraux, fendre le sachet sur une partie de sa longueur selon des lignes de pliage extérieures des soufflels, rabattre sur l'extérieur du sachet, des volets ainsi délimités, déposer des profilés de fermeture sur ces volets, reformer le sachet et souder les profilés de fermeture sur lesdits volets mis en place. Cette technique ne donne cependant pas totalement satisfaction compte tenu de sa complexité.

La Demanderesse a également décrit plusieurs solutions alternatives de fabrication de sachets d'emballage à soufflets latéraux dans le document FR-A-2 745 263.

La présente invention a maintenant pour but de perfectionner les moyens de fabrication de sachets d'emballage à soufflets latéraux connus.

Ce but est atteint dans le cadre de la présente invention grâce à un procédé de fabrication de sachets d'emballage tel que défini en revendication 1 annexée, laquelle tient compte du document EP 0 934 209 opposable au titre de l'article 54 (3) CBE.

La présente invention concerne également un dispositif pour la mise en oeuvre de ce procédé, ainsi que les sachets obtenus.

D'autres caractéristiques, buts et avantages de l'invention apparaîtront à la lecture de la descriptiorr détaillée qui va suivre, et en regard des dessins annexés donnés à titre d'exemple non limitatif et sur lesquels :
- la figure, 1 précédemment décrite représente schématiquement une technique classique de fabrication de sachets d'emballage à soufflets latéraux,
- la figure 2 représente une première étape d'un procédé conforme à la présente invention consistant à réaliser deux plis en Z sur un film.
- la figuce 3 représente une vue en coupe transversale du même film,
- la figure 4 représente une vue similaire à la figure 2 et illustre la portion de film retirée pour former des encoches,
- la figure 5 représente une vue à plat du même film muni d'encoches,
- la figure 5bis représente une vue similaire à plat d'une variante de film conforme à la présente invention muni d'encoches,
- et les figures 6 à 9 représente quatre étapes successives du procédé de formation de sachets conforme à la présente invention.

On aperçoit sur la figure 2 un film 100 muni de deux plis en Z, 110, 120, parallèles à la direction longitudinale D du film 100.

Les deux plis en Z 110 et 120 peuvent être formés par tous moyens appropriés.

De préférence ils sont formés chacun grâce à deux lames 200 et 202, respectivement 200 et 204, partiellement superposées en chevauchement comme illustré sur la figure 3 pour former une chicane dans laquelle est engagée le film 100.

Les plis 110 et 120 sont destinés à former les soufflets latéraux du sachet une fois celui-ci terminé.

Ainsi après réalisation des plis 110 et 120, le film illustré sur la figure 2 présente une face principale plane 130, destinée à former une face principale du sachet après achèvement de celui-ci. Cette face principale 130 est prolongée de part et d'autre, sur ses bords longitudinaux, par des premiers volets longitudinaux 112 et 122 eux-mêmes prolongés par des seconds volets longitudinaux 114 et 124. Les volets 112 et 114 forment le pli 110. Les volets 122 et 124 forment le pli 120. Les volets 112 et 122 sont reliés à la face principale 130 par des lignes de pliage 111 et 121. Les volets 112 et 122 sont repliés vers le milieu de la face 130 à partir des lignes de pliage 111 et 121 de sorte qu'il sont sous-jacents à la face principale 130. Les volets 114 et 124 sont reliés aux volets 112 et 122 par des lignes de pliage 113 et 123. Les volets 114 et 124 s'étendent vers l'extérieur à partir des lignes de pliage 113 et 123. Les volets 114 et 124 ont par ailleurs des largeurs identiques aux volets 112 et 122 de sorte qu'ils sont respectivement sous-jacents et superposés à ceux-ci. Enfin chacun des volets 114 et 124 est prolongé vers l'extérieur par des tronçons auxiliaires 140 et 142. Ces tronçons auxiliaires 140 et 142 sont destinés à former en combinaison la seconde face principale des sachets. De préférence comme représenté sur la figure 2, les deux tronçons 140 et 142 ont des largeurs identiques. Cependant cette condition n'est pas impérative. L'essentiel est que les tronçons 140 et 142 possèdent une largeur cumulée légèrement supérieure à la face 130 pour former la seconde face du sachet après avoir été reliés par leur bord libre longitudinal externe, comme on le verra par la suite en regard de la figure 8.

A l'issue de l'étape de formation des plis 110 et 120 illustrée sur la figure 2, les volets 114 et 124 sont sensiblement coplanaires des tronçons 140 et 142. Les volets 114 et 124 sont reliés aux tronçons 140 et 142 par des lignes 115 et 125.

Comme on l'a indiqué précédemment selon une caractéristique essentielle de la présente invention, le procédé de formation de sachet comprend une étape de découpe à intervalles réguliers de deux encoches 150, 160 dans chacune des zones destinées à former les soufflets latéraux.

Les surfaces de matière retirée pour former ces encoches 150 et 160 sont représentées hachurées sur la figure 4.

Ces encoches 150 et 160 apparaissent à l'état déployé sur la figure 5.

Enfin les encoches 150 et 160 apparaissent dans leur configuration réelle au sein des plis 110 et 120 sur la figure 6.

Les encoches 150 et 160 peuvent être formées dans le film 100 avant réalisation des plis 110 et 120. Dans ce cas elles ont initialement la géométrie illustrée sur la figure 5.

Cependant de préférence les encoches 150 et 160 sont formées après réalisation des plis 110 et 120. Les encoches 150 et 160 peuvent être réalisées dans le film 100 grâce à tous moyens appropriés. De préférence les encoches 150 et 160 sont réalisées en utilisant la lame 200 comme enclume pour le poinçon de découpe, afin de préserver la face 130 du film.

La configuration des encoches 150 et 160 peut faire l'objet de diverses variantes.

De préférence les encoches 150 et 160 s'étendent entre les lignes 111 et 115 d'une part et 121 et 125 d'autre part comme illustré sur la figure 5. Cependant, en variante, comme illustré sur la figure 5bis, les encoches 150 et 160 peuvent être formées en retrait des lignes 111 et 115, 121 et 125 précitées, comme illustré sur la figure 5bis.

Plus précisément encore comme illustré sur les figures annexées de préférence chaque encoche 150 et 160 est délimitée par deux bords longitudinaux 152, 154 et 162, 164 et deux bords transversaux 156, 158 et 166, 168.

Les bords longitudinaux 152, 154 et 162, 164 sont rectilignes et coïncident respectivement avec les lignes 111, 115, 121 et 125 selon la figure 5, qui correspondent elles mêmes aux génératrices extérieures finales des soufflets latéraux. Dans l'état plié illustré sur la figure 6, les deux bords 152 et 154, respectivement 162 et 164 sont superposés.

Le bord transversal 156, 166 le plus proche de l'embouchure des sachets est de préférence rectiligne et transversal à la direction longitudinale D du film 100.

Le second bord transversal 158, 168 le plus proche du fond des sachets est de préférence non rectiligne, concave vers l'embouchure des sachets. Plus précisément encore, ce second bord transversal 158, 168 est de préférence formé d'un dièdre composé de deux tronçons rectilignes 158a et 158b, 168a et 168b. Les deux tronçons précités 158a et 158b, 168a et 168b composant respectivement l'un des seconds bords transversaux 158 et 168 sont de préférence de longueur identique. Ils s'étendent respectivement sur l'un des volets 112 et 114, 122 et 124. Ainsi les tronçons 158a et 158b, 168a et 168b s'intersectent sur la ligne de pliage médiane 113, 123.

A titre d'exemple non limitatif l'inclinaison des troncons 158a et 158b, 168a et 168b par rapport à une ligne transversale à la direction longitudinale D est de l'ordre de 15°, de sorte que l'angle du dièdre formé par les tronçons 158a et 158b, 168a et 168b est de l'ordre de 150°.

Le film 100 généralement plan, muni des deux plis en Z 110, 120 et équipé des deux encoches 150, 160 tel que représenté sur les figures 5 et 5bis est de préférence dirigé vers une machine de "formation, remplissage et fermeture" classique pour la réalisation des sachets.

De telles machines sont souvent dénommées FFS, correspondant aux initiales de l'expression anglaise "Form, Fill and Seal machine".

On a déjà proposé de nombreuses machines de ce type.

La plupart de ces machines comprennent un col de formage qui reçoit en entrée le film à l'état plan et fournit en sortie le film conformé en tube, une goulotte de remplissage qui débouche dans ce col de formage et par conséquent dans ledit tube, des moyens de soudure longitudinale pour fermer le tube longitudinalement et des moyens aptes à générer séquentiellement une première soudure transversale avant qu'un produit ne soit introduit dans le tube par la goulotte de remplissage, puis une seconde soudure transversale quant le produit a été introduit dans le tube, pour fermer un sachet autour de ce dernier.

La structure générale de ces machines étant bien connue de l'homme de l'art, on ne décrira pas cette structure dans le détail par la suite.

On notera que de préférence dans le cadre de la présente invention, des profilés de fermeture 170 complémentaires mâle/femelle sont déposés sur le film 100 au niveau de la zone d'embouchure d'un sachet, transversalement à la direction longitudinale D, avant que le film 100 ne soit acheminé sur le col de formage de la machine FFS comme on l'a illustré sur la figure 7.

Plus précisément encore les profilés de fermeture 170 sont placés contre la face principale 130, en regard des encoches 150 et 160, c'est à dire entre les bords transversaux 156 et 158, respectivement 166 et 168.

La longueur des profilés de fermeture 170 est de préférence égale à la largeur de la face principale 130, soit la distance séparant les lignes de pliage 111 et 121.

Après leur pose sur le film 100, les profilés 170 sont immobilisés en position sur le film 100 par tous moyens appropriés. De préférence après leur pose, les profilés 170 sont uniquement fixés dans un premier temps par leurs extrémités sur le film 100 grâce à une soudure par points. La fixation des profilés 170 sur toute leur longueur sur la face interne des faces principales du sachet est assurée ultérieurement, de préférence lors de la réalisation des soudures transversales qui seront décrites par la suite en regard de la figure 9. La fixation des profilés 170 par une soudure par points au niveau de leurs extrémités peut d'ailleurs s'accompagner d'une soudure par points des bords latéraux du sachet, en regard des plis 110, 120, au niveau des futures zones de soudures transversales illustrées sur la figure 9, pour fixer les plis précités et éviter leur déformation dans la suite de l'acheminement du film 100.

Cependant en variante on peut envisager de souder au moins l'un des profilés 170 sur le film 100 sur toute sa longueur dès sa pose.

Les moyens de soudure par points précités sont de préférence réglables sur la longueur du film 100 pour permettre de régler avec précision ceux-ci par rapport aux zones correspondant ultérieurement aux soudures transversales et à la longueur des sachets recherchées.

Bien entendu il convient également de synchroniser avec soin les instants de commande de ces moyens de soudure par points avec le défilement du film 100, puisque les instants de commande de ces moyens de soudure par points contrôlent à la fois le lieu des zones de soudure correspondantes et le pas de ces zones.

La fixation des profilés de fermeture 170 par leurs extrémités et le cas échéant la fixation par points des plis 110 et 120 permet de faciliter l'acheminement ultérieur du film 100 et permet également de faciliter la réalisation ultérieure des soudures illustrées sur la figure 9, notamment grâce à l'écrasement résultant des extrémités des profilés 170.

Les moyens de soudure par points précités peuvent être globalement conformes aux moyens décrits dans le document FR-A-2 638 419.

En variante la fixation des profilés de fermeture 170 et la fixation provisoire par points des plis 110 et 120 peut être réalisée non pas par soudure thermique, mais par tous moyens équivalents, tels que par exemple par décharge statique ou collage partiel.

Les moyens conçus pour déposer les profilés de fermeture 170 sur le film 100 transversalement à la direction longitudinale D du film 100 peuvent faire l'objet de nombreux modes de réalisation.

A titre d'exemples non limitatifs, ces moyens peuvent être conformes aux moyens décrits dans les documents US-A-4617683, US-A-4655862, US-A-4666536, US-A-4701361, US-A-4709398, US-A-4878987, US-A-4844759, US-A-4929225, US-A-4 909017 et US-A-5111643.

Une fois les plis 110, 120 réalisés et les profilés de fermeture 170 placés et au moins provisoirement fixés, l'ensemble du film 100 illustré sur la figure 7 est dirigé vers le col de formage d'une machine FFS, comme indiqué précédemment.

Le cas échéant des moyens spécifiques peuvent être prévus au niveau de ce col de formage pour faciliter son franchissement notamment par les plis 110, 120. A cette fin on peut par exemple prévoir des fenêtre complémentaires sur le col de formage pour recevoir les plis 110 et 120.

A la sortie du col de formage, le film 100 est conformé à l'état tubulaire comme illustré sur la figure 8. Les bords libres externes 141 et 143 des tronçons 140 et 142 sont alors accolés et soudés de façon classique en soi, grâce aux moyens de soudure longitudinale précités de la machine FFS.

Le film tubulaire est alors rempli de son contenu grâce à la goulotte de remplissage prévue à cet effet.

Puis le film tubulaire est acheminé en regard des moyens de soudure prévus pour assurer les soudures illustrées sur la figure 9.

Il est ainsi réalisé au niveau de ces moyens de soudure de préférence :
- deux soudures transversales parallèles entre elles 180, 182 d'une part et
- une soudure 184, 186 sur la périphérie des encoches 150, 160.

L'une des soudures transversales 180 coïncide avec le bord transversal 156, 166 des encoches. Cette soudure transversale 180 est destinée à former le fond d'un sachet. Elle assure la liaison de quatre épaisseurs de film au niveau des soufflets latéraux (les deux faces principales et les soufflets latéraux) et deux épaisseurs de film entre ces soufflets (correspondant aux faces principales).

L'autre soudure transversale 182 est réalisée entre les bords transversaux 156 et 158, respectivement 166 et 168 des encoches. Cette soudure transversale 182 est destinée à former l'embouchure d'un sachet. Elle relie entre elles les deux faces principales.

Une fois les soudures 180 et 182 réalisées, une ligne de découpe rectiligne transversale 181 peut étre réalisée entre celles-ci pour séparer deux sachets adjacents.

Les soudures 184 et 186 sont formées chacune de deux tronçons 184a et 184b, 186a et 186b, qui couvrent respectivement les bords longitudinaux 152, 154 et 162, 164 d'une part et les bords transversaux 158 et 168 d'autre part des encoches.

Ainsi les soudures 184, 182 et 186 qui s'intersectent permettent d'assurer une étanchéité parfaite sur l'embouchure des sachets. Plus précisément les tronçons 184a et 186a assurent la liaison des bords extérieurs des deux faces principales du sachet tandis que les tronçons 184b et 186b assurent la liaison entre les bords 158a, 158b d'une part et 168a, 168b d'autre part.

Le procédé conforme à la présente invention présente l'avantage fondamental de limiter les soudures 184, 182 et 186 à deux épaisseurs de film, notamment à l'endroit de fixation des profilés de fermeture 170, alors que la plupart des procédés classiques doivent réaliser les soudures sur quatre épaisseurs de film au niveau des soufflets latéraux.

Bien entendu, la présente invention n'est pas limitée au mode de réalisation qui vient d'être décrit, mais s'étend à toutes variantes conformes à la définition donnée dans les revendications annexes.

Par exemple on peut réaliser des sachets à l'aide d'un film du type illustré sur la figure 7 comprenant des encoches 150, 160 et des profilés de fermeture 170, sans diriger ce film sur une machine de formation, remplissage et fermeture comme indiqué précédemment. Le film est alors conformé à l'état tubulaire par tout moyen classique approprié.

Dans le cadre de la présente invention le film 100 peut faire l'objet de nombreuses variantes. Il s'agit de préférence d'un film thermoplastique. Cependant l'invention peut s'étendre à tout film souple susceptible de constituer un sachet d'emballage.

Par ailleurs, l'homme de l'art comprendra que si dans le cas illutré sur la figure 5 où les bords longitudinaux 152, 154, 162, 164 des encoches 150 et 160 coïncident avec les lignes de pliage 111, 115, 121 et 125, les soudures 184a et 186a sont réalisées sur deux épaisseurs de film, en revanche lorsque les bords longitudinaux 152, 154, 162, 164 des encoches 150 et 160 sont formées en retrait des lignes de pliage 111, 115, 121, 125, les soudures 184a, 186a sont réalisées au moins en partie dans quatre épaisseurs superposées de film. Il en est de même pour une partie d'extrémité des soudures transversales 180, 182. Les soudures 184a, 186a peuvent d'ailleurs être réalisées au moins partiellement en retrait des lignes de pliage 111, 115, 121, 125 comme illustré sur la figure 9. La variante de réalisation des encoches illustrées sur la figure 5bis permet d'améliorer l'étanchéité latérale des sachets.

## Revendications

1. Procédé de fabrication de sachets d'emballage à soufflets latéraux comprenant les étapes consistant à :
- former une encoche (150, 160) délimitée à la fois par deux bords longitudinaux (152,154,162,164) et deux bords transversaux (156,158,166,168), respectivement dans chacune des deux zones formant soufflets latéraux d'un film (100) de sachet d'emballage, et
- souder (184, 186) les bords accolés du film sur la périphérie des encoches (150, 160) pour fermer le sachet à ce niveau, les encoches (150, 160) étant réalisées de sorte que le sachet présente seulement deux épaisseurs superposées au moins sur une partie de la zone desdits soufflets qui correspond à l'embouchure de chaque sachet, et l'étape consistant à souder comprenant la réalisation d'une part de tronçons de soudure (184a, 186a) qui couvrent les bords longitudinaux des encoches et qui assurent la liaison des bords extérieurs longitudinaux des deux faces principales du sachet et d'autre part de tronçons de soudure (184b, 186b) qui assurent la liaison entre deux tronçons respectifs (158a,158b, 168a,168b) du bord transversal, de chaque encoche le plus proche du fond du sachet, replié sur lui même.

2. Procédé selon la revendication 1, **caractérisé par le fait qu'**il comprend l'étape consislant à réaliser deux plis en Z (110, 120) parallèles à la direction longiludinale (D) du film (100).

3. Procédé selon la revendication 2, **caractérisé par le fait que** les plis en Z (110, 120) sont formés chacun grâce à deux lames (200, 202, 200, 204) partiellement superposées en chevauchement pour former une chicane dans laquelle est engagée le film (100).

4. Procédé selon l'une des revendications 2 ou 3, **caractérisé par le fait que** les encoches (150, 160) sont réalisées après les plis (110, 120).

5. Procédé selon l'une des revendications 2 ou 3, **caractérisé par le fait que** les encoches (150, 160) sont réalisées avant les plis (110, 120).

6. Procédé selon la revendication 3, **caractérisé par le fait que** les encoches (150 et 160) sont réalisées en utilisant une lame (200) de formation de pli comme enclume pour un poinçon de découpe, afin de préserver une face (130) du film.

7. Procédé selon l'une des revendications 2 à 6, **caractérisé par le fait que** après réalisation des plis (110, 120), le film présente une face principale plane (130) prolongée de part et d'autre, sur ses bords longitudinaux, par des premiers volets longitudinaux (112, 122) eux-mêmes prolongés par des seconds volets longitudinaux (114, 124) prolongés à leur tour vers l'extérieur par des tronçons auxiliaires (140, 142), les premiers et seconds volets longitudinaux constituant les soufflets latéraux tandis que les tronçons auxiliaires sont destinés à constituer en combinaison une deuxième face principale plane des sachets.

8. Procédé selon l'une des revendications 1 à 7, **caractérisé par le fait que** chaque encoche (150, 160) est délimitée par deux bords longitudinaux (152, 154 et 162, 164) rectilignes et coïncidant respectivement avec les génératrices extérieures des soufflets latéraux, un bord transversal (156, 166) rectiligne et transversal à la direction longitudinale (D) du film (100) et un second bord transversal (158, 168) non rectiligne, concave vers l'embouchure des sachets.

9. Procédé selon l'une des revendications 1 à 7, **caractérisé par le fait que** chaque encoche (150, 160) est délimitée par deux bords longitudinaux (152, 154 et 162, 164) rectilignes situés respectivement en retrait des génératrices extérieures des soufflets latéraux, un bord transversal (156, 166) rectiligne et transversal à la direction longitudinale (D) du film (100) et un second bord transversal (158, 168) non rectiligne, concave vers l'embouchure des sachets.

10. Procédé selon l'une des revendications 8 ou 9, **caractérisé par le fait que** le second bord transversal (158, 168) est formé d'un dièdre composé de deux tronçons reclilignes (158a et 158b, 168a et 168b).

11. Procédé selon l'une des revendications 1 à 10 prise en combinaison avec la revendication 2, **caractérisé par le fait que** le film (100), muni de deux plis en Z (110, 120) et équipé des deux encoches (150, 160) est conformé sur une machine de formation, remplissage et fermeture.

12. Procédé selon la revendication 11, **caractérisé par le fait que** la machine de formation, remplissage et fermeture comprend un col de formage qui reçoit en entrée le film (100) à l'état plan et fournit en sortie le film conformé en tube, une goulotte de remplissage qui débouche dans ce col de formage et par conséquent dans ledit tube, des moyens de soudure longitudinale pour fermer le tube longitudinalement et des moyens aptes à générer séquentiellement des soudures transversales pour fermer un sachet.

13. Procédé selon l'une des revendications 1 à 12, **caractérisé par le fait qu'**il comprend en outre l'étape consistant à déposer des profilés de fermelure (170) complémentaires mâle/femelle sur le film (100) au niveau de la zone d'embouchure d'un sachet, transversalement à la direction longitudinale D, en regard des encoches (150 et 160).

14. Procédé selon la revendication 13, **caractérisé par le fait que** les profilés (170) sont initialement immobilisés en position sur le film (100) par une soudure par points à leurs extrémités.

15. Procédé selon l'une des revendications 1 à 14, **caractérisé par le fait qu'**il comprend l'étape consistant à réaliser en outre :
- deux soudures transversales parallèles entre elles (180, 182), l'une qui coïncide avec le second bord transversal (156, 166) des encoches pour former le fond d'un sachet, l'autre réalisée entre les bords transversaux (156 et 158, 166 et 168) des encoches pour former l'embouchure d'un sachet adjacent.

16. Procédé selon les revendications 2 et 15 prises en combinaison, **caractérisé par le fait que** les plis (110, 120) sont fixés par une soudure par points au niveau des zones de soudures transversales, avant réalisation de celles-ci.

17. Procédé selon l'une des revendications 15 ou 16, **caractérisé par le fait qu'**une ligne de découpe rectiligne (181) est réalisée entre les deux soudures transversales (156, 166) pour séparer deux sachets adjacents.

18. Machine de fabrication de sachets d'emballage à soufflets latéraux pour la mise en oeuvre du procédé conforme à l'une des revendications 1 à 17 comprenant :
- des moyens aptes à former une encoche (150, 160) délimitée à la fois par deux bords longitudinaux (152,154,162,164) et deux bords transversaux (156,158,166,168),respectivement dans chacune des deux zones formant soufflets latéraux d'un film (100) de sachet d'emballage, et
- des moyens aptes à souder (184, 186) les bords accolés du film sur la périphérie des encoches (150, 160) pour fermer le sachet à ce niveau, les encoches (150, 160) étant réalisées de sorte que le sachet présente seulement deux épaisseurs superposées au moins sur une partie de la zone desdits soufflets qui correspond à l'embouchure de chaque sachet, et les moyens aptes à souder comprenant des moyens aptes à la réalisation d'une part de tronçons de soudure (184a, 186a) qui couvrent les bords longitudinaux des encoches et qui assurent la liaison des bords extérieurs longitudinaux des deux faces principales du sachet et d'autre part des moyens aptes à la réalisation de tronçons de soudure (184b, 186b) qui assurent la liaison entre deux tronçons respectifs (158a,158b, 168a,168b) du bord transversal de chaque encoche le plus proche du fond du sachet, replié sur lui même.

19. Machine selon la revendication 18, **caractériseé** par le fait qu'elle comprend des moyens aptes à réaliser deux plis en Z (110, 120) parallèles à la direction longitudinale (D) du film (100).

20. Machine selon la revendication 19, **caractérisée par le fait qu'**elle comprend deux lames (200, 202, 200, 204) partiellement superposées en chevauchement pour former une chicane dans laquelle est engagée le film (100) pour former les plis (110, 120).

21. Machine selon la revendication 20, **caractérisée par le fait qu'**une lame (200) de formation de pli forme enclume pour un poinçon de découpe lors de la réalisation des encoches (150, 160), afin de préserver une face (130) du film.

22. Machine selon l'une des revendications 18 à 21 **caractérisée par le fait que** chaque encoche (150, 160) est délimitée par deux bords longitudinaux (152, 154 et 162, 164) rectilignes et coïncidant respectivement avec les génératrices extérieures des soufflets latéraux, un bord transversal (156, 166) rectiligne et transversal à la direction longitudinale (D) du film (100) et un second bord transversal (158, 168) non rectiligne, concave vers l'embouchure des sachets.

23. Machine selon l'une des revendications 18 à 21 **caractérisée par le fait que** chaque encoche (150, 160) est délimitée par deux bords longitudinaux (152, 154 et 162, 164) rectilignes situés respectivement en retrait des génératrices extérieures des soufflets latéraux, un bord transversal (156, 166) rectiligne et transversal à la direction longitudinale (D) du film (100) et un second bord transversal (158, 168) non rectiligne, concave vers l'embouchure des sachets.

24. Machine selon l'une des revendication 22 ou 23, **caractérisée par le fait que** le second bord transversal (158, 168) est formé d'un dièdre composé de deux tronçons rectilignes (158a et 158b, 168a et 168b).

25. Machine selon l'une des revendications 18 à 24, **caractérisée par le fait qu'**elle constitue une machine de formation, remplissage et fermeture.

26. Machine selon l'une des revendications 18 à 25, **caractérisée par le fait qu'**elle comprend un col de formage qui reçoit en entrée le film (100) à l'état plan et foumit en sortie le film conformé en tube, une goulotte de remplissage qui débouche dans ce col de formage et par conséquent dans ledit tube, des moyens de soudure longitudinale pour fermer le tube longitudinalement et des moyens aptes à générer séquentiellement des soudures transversales pour fermer un sachet.

27. Machine selon l'une des revendications 18 à 26, **caractérisée par le fait qu'**elle comprend en outre des moyens aptes à déposer des profilés de fermeture (170) complémentaires mâle/femelle sur le film (100) au niveau de la zone d'embouchure d'un sachet, transversalement à la direction longitudinale D, en regard des encoches (150 et 160).

28. Machine selon la revendication 27, **caractérisée par le fait qu'**elle comprend des moyens aptes à immobiliser initialement les profilés (170) en position sur le film (100) par une soudure par points à leurs extrémités.

29. Machine selon l'une des revendications 18 à 28, **caractérisée par le fait qu'**elle comprend des moyens de soudure aptes à réaliser :
- deux soudures transversales parallèles entre elles (180, 182), l'une qui coïncide avec le second bord transversal (156, 166) des encoches pour former le fond d'un sachet, l'autre réalisée entre les bords transversaux (156 et 158. 166 et 168) des encoches pour former l'embouchure d'un sachet adjacent.

30. Machine selon les revendications 19 et 29 prises en combinaison, **caractérisée par le fait qu'**elle comprend des moyens aptes à fixer les plis (110, 120) par une soudure par points au niveau des futures zones de soudures transversales.

31. Machine selon la revendication 30, **caractérisée par le fait qu'**elle comprend des moyens aptes à réaliser une ligne de découpe rectiligne (181) entre les deux soudues transversales (156, 166) pour séparer deux sachets adjacents.

32. Sachet d'emballage à soufflets latéraux réalisé par mise en oeuvre du procédé conforme à l'une des revendications 1 à 17, comprenant une encoche (150, 160) délimitée à la fois par deux bords longitudinaux (152,154,162,164) et deux bords transversaux (156,158,166,168), respectivement dans chacune des deux zones formant soufflets latéraux et une soudure (184, 186) sur la périphéire des encoches (150, 160) pour fermer le sachet à ce niveau, grâce aux encoches (150,160) le sachet présentant seulement deux épaisseurs superposées au moins sur une partie de la zone desdits soufflets qui correspond à l'embouchure du sachet et la soudure comprenant des tronçons (184a,186a) qui couvrent les bords longitudinaux des encoches (150,160) et qui assurent la liaison des bords extérieurs longitudinaux des deux faces principales du sachet et des tronçons (184b, 186b) qui assurent la liaison entre deux tronçons respectifs (158a, 158b, 168a, 168b) du bord transversal de chaque encoche le plus proche du fond du sachet, replié sur lui même.

## Patentansprüche

1. Verfahren zur Herstellung von Verpackungsbeuteln mit seitlichen Bälgen, das folgende Schritte aufweist
Bilden jeweils einer von zwei Längskanten (152, 154, 162, 164) und zwei Querkanten (156, 158, 166, 168) begrenzten Aussparung (150, 160) in jedem der beiden Bereiche, die seitliche Bälge einer Folie (100) für einen Verpackungsbeutel bilden, und
Schweißen (184, 186) der angefügten Kanten der Folie an die Peripherie der Aussparungen (150, 160), um den Beutel auf dieser Höhe zu schließen, wobei die Aussparungen (150, 160) so hergestellt sind, dass der Beutel nur zwei übereinander liegende Stärken an mindestens einem Abschnitt des Bereichs der Bälge aufweist, der der Öffnung jedes Beutels entspricht, und wobei der Schritt des Schweißens zum einen die Herstellung von Schweißabschnitten (184a, 186a), die die Längskanten der Aussparungen bedecken und die Verbindung der äußeren Längskanten der beiden Hauptflächen des Beutels sicherstellen, und zum anderen von Schweißabschnitten (184b, 186b) umfasst, die die Verbindung zwischen zwei Abschnitten (158a, 158b, 168a, 168b) der Querkante jeder Aussparung sicherstellen, die dem Boden des Beutels am nächsten liegt und zurückgeschlagen ist.

2. Verfahren nach Anspruch 1, **dadurch gekennzeichnet, dass** es einen Schritt aufweist, der darin besteht, zwei Z-förmige Falten (110, 120) herzustellen, die zur Längsrichtung (D) der Folie (100) parallel sind.

3. Verfahren nach Anspruch 2, **dadurch gekennzeichnet, dass** die Z-förmigen Falten (110, 120) jeweils mithilfe von zwei Klingen (200, 202, 200, 204) gebildet werden, die teilweise überlappend übereinander angeordnet sind, um eine Blende zu bilden, in die die Folie (100) eingefügt ist.

4. Verfahren nach Anspruch 2 oder 3, **dadurch gekennzeichnet, dass** die Aussparungen (150, 160) nach den Falten (110, 120) hergestellt werden.

5. Verfahren nach Anspruch 2 oder 3, **dadurch gekennzeichnet, dass** die Aussparungen (150, 160) vor den Falten (110, 120) hergestellt werden.

6. Verfahren nach Anspruch 3, **dadurch gekennzeichnet, dass** die Aussparungen (150 und 160) unter Verwendung einer Klinge (200) zur Faltenbildung, die als Amboß für einen Schnittstempel dient, hergestellt werden, um eine Fläche (130) der Folie zu schützen.

7. Verfahren nach einem der Ansprüche 2 bis 6, **dadurch gekennzeichnet, dass** die Folie nach Herstellung der Falten (110, 120) eine ebene Hauptfläche (130) aufweist, die auf beiden Seiten an ihren Längskanten von ersten Längsklappen (112, 122) verlängert wird, die ihrerseits von zweiten Längsklappen (114, 124) verlängert werden, die wiederum nach außen hin von ergänzenden Abschnitten (140, 142) verlängert werden, wobei die ersten und zweiten Längsklappen die seitlichen Bälge bilden, während die ergänzenden Abschnitte dazu dienen, zusammen eine zweite ebene Hauptfläche der Beutel zu bilden.

8. Verfahren nach einem der Ansprüche 1 bis 7, **dadurch gekennzeichnet, dass** jede Aussparung (150, 160) von zwei Längskanten (152, 154 und 162, 164), die gerade sind und jeweils mit den äußeren Erzeugenden der seitlichen Bälge zusammenfallen, sowie von einer Querkante (156, 166), die gerade und quer zur Längsrichtung (D) der Folie (100) verläuft, und von einer zweiten Querkante (158, 168) begrenzt ist, die nicht gerade, sondern konkav zur Öffnung der Beutel verläuft.

9. Verfahren nach einem der Ansprüche 1 bis 7, **dadurch gekennzeichnet, dass** jede Aussparung (150, 160) von zwei geraden Längskanten (152, 154 und 162, 164), die jeweils gegenüber den äußeren Erzeugenden der seitlichen Bälge zurückgezogen sind, einer Querkante (156, 166), die gerade und quer zur Längsrichtung (D) der Folie (100) verläuft, und einer zweiten Querkante (158, 168) begrenzt ist, die nicht gerade, sondem konkav zur Öffnung der Beutel verläuft.

10. Verfahren nach Anspruch 8 oder 9, **dadurch gekennzeichnet, dass** die zweite Querkante (158, 168) von einem Dieder gebildet wird, das sich aus zwei geraden Teilabschnitten (158a und 158b, 168a und 168b) zusammensetzt.

11. Verfahren nach einem der Ansprüche 1 bis 10 in Kombination mit Anspruch 2, **dadurch gekennzeichnet, dass** die Folie (100), die mit zwei Z-förmigen Falten (110, 120) und zwei Aussparungen (150, 160) versehen ist, an einer Maschine zum Formen, Füllen und Schließen geformt wird.

12. Verfahren nach Anspruch 11, **dadurch gekennzeichnet, dass** die Maschine zum Formen, Füllen und Schließen einen Hals zum Formen, der am Eingang die Folie (100) im flachen Zustand aufnimmt und am Ausgang eine rohrförmige Folie liefert, eine Rutsche zum Füllen, die in den Hals zum Formen und damit in das Rohr mündet, Mittel zum Längsschweißen, um das Rohr längs zu schließen, sowie Mittel aufweist, die sequenziell quer verlaufende Schweißnähte erzeugen können, um einen Beutel zu schließen.

13. Verfahren nach einem der Ansprüche 1 bis 12, **dadurch gekennzeichnet, dass** es darüber hinaus einen Schritt umfasst, der darin besteht, am Öffnungsbereich eines Beutels quer zur Längsrichtung (D), den Aussparungen (150 und 160) zugewandt komplementäre männliche/weibliche Profile zum Verschließen (170) an der Folie (100) anzubringen.

14. Verfahren nach Anspruch 13, **dadurch gekennzeichnet, dass** die Profile (170) anfangs durch eine Punktschweißung an ihren Enden in ihrer Position an der Folie (100) blockiert werden.

15. Verfahren nach einem der Ansprüche 1 bis 14, **dadurch gekennzeichnet, dass** es einen Schritt aufweist, der darin besteht, darüber hinaus Folgendes herzustellen:
zwei zueinander parallele quer verlaufende Schweißnähte (180, 182), von denen eine mit der zweiten Querkante (156, 166) der Aussparungen zusammenfällt, um den Boden eines Beutels zu bilden, und von denen die andere zwischen den Querkanten (156 und 158, 166 und 168) der Aussparungen hergestellt ist, um die Öffnung eines angrenzenden Beutels zu bilden.

16. Verfahren nach den Ansprüchen 2 und 15 in Kombination, **dadurch gekennzeichnet, dass** die Falten (110, 120) von einer Punktschweißung auf der Höhe der quer verlaufenden Schweißbereiche vor deren Herstellung fixiert werden.

17. Verfahren nach einem der Ansprüche 5 oder 16, **dadurch gekennzeichnet, dass** eine gerade Ausschneidelinie (181) zwischen den beiden quer verlaufenden Schweißnähten (156, 166) hergestellt wird, um zwei aneinander grenzende Beutel voneinander zu trennen.

18. Maschine zur Herstellung von Verpackungsbeuteln mit seitlichen Bälgen zum Einsatz des Verfahrens nach einem der Ansprüche 1 bis 17, die Folgendes aufweist:
Mittel zum Bilden jeweils einer von zwei Längskanten (152, 154, 162, 164) und zwei Querkanten (156, 158, 166, 168) begrenzten Aussparung (150, 160) in jedem der beiden Bereiche, die seitliche Bälge einer Folie (100) für einen Verpackungsbeutel bilden, und
Mittel zum Schweißen (184, 186) der angefügten Kanten der Folie an die Peripherie der Aussparungen (150, 160), um den Beutel auf dieser Höhe zu schließen, wobei die Aussparungen (150, 160) so hergestellt sind, dass der Beutel nur zwei übereinander liegende Stärken an mindestens einem Abschnitt des Bereichs der Bälge aufweist, der der Öffnung jedes Beutels entspricht, und wobei die Mittel zum Schweißen zum einen Mittel zum Herstellen von Schweißabschnitten (184a, 186a), die die Längskanten der Aussparungen bedecken und die Verbindung der äußeren Längskanten der beiden Hauptflächen des Beutels sicherstellen, und zum anderen Mittel zur Herstellung von Schweißabschnitten (84b, 186b) umfassen, die die Verbindung zwischen zwei Abschnitten (158a, 158b, 168a, 168b) der Querkante jeder Aussparung sicherstellen, die dem Boden des Beutels am nächsten liegt und zurückgeschlagen ist.

19. Maschine nach Anspruch 18, **dadurch gekennzeichnet, dass** sie Mittel zum Herstellen von zwei Z-förmigen Falten (110, 120) aufweist, die parallel zur Längsrichtung (D) der Folie (100) verlaufen.

20. Maschine nach Anspruch 19, **dadurch gekennzeichnet, dass** sie zwei teilweise überlappend übereinander liegende Klingen (200, 202, 200, 204) aufweist, um eine Blende zu bilden, in die die Folie (100) eingefügt ist, um die Falten (110, 120) zu bilden.

21. Maschine nach Anspruch 20, **dadurch gekennzeichnet, dass** eine Klinge (200) zur Faltenbildung als Amboß für einen Schnittstempel bei der Herstellung der Aussparungen (150, 160) dient, um eine Fläche (130) der Folie zu schützen.

22. Maschine nach einem der Ansprüche 18 bis 21, **dadurch gekennzeichnet, dass** jede Aussparung (150, 160) von zwei Längskanten (152, 154 und 162, 164), die gerade sind und jeweils mit den äußeren Erzeugenden der seitlichen Bälge zusammenfallen, sowie von einer Querkante (156, 166), die gerade und quer zur Längsrichtung (D) der Folie (100) verläuft, und von einer zweiten Querkante (158, 168) begrenzt ist, die nicht gerade, sondern konkav zur Öffnung der Beutel verläuft.

23. Maschine nach einem der Ansprüche 18 bis 21, **dadurch gekennzeichnet, dass** jede Aussparung (150, 160) von zwei geraden Längskanten (152, 154 und 162, 164), die jeweils gegenüber den äußeren Erzeugenden der seitlichen Bälge zurückgezogen sind, von einer Querkante (156, 166), die gerade und quer zur Längsrichtung (D) der Folie (100) verläuft, und von einer zweiten Querkante (158, 168) begrenzt ist, die nicht gerade, sondern konkav zur Öffnung der Beutel verläuft.

24. Maschine nach einem der Ansprüche 22 oder 23, **dadurch gekennzeichnet, dass** die zweite Querkante (158, 168) von einem Dieder gebildet wird, das sich aus zwei geraden Teilabschnitten (158a und 158b, 168a und 168b) zusammensetzt.

25. Maschine nach einem der Ansprüche 18 bis 24, **dadurch gekennzeichnet, dass** sie eine Maschine zum Formen, Füllen und Schließen ist.

26. Maschine nach einem der Ansprüche 18 bis 25, **dadurch gekennzeichnet, dass** sie einen Hals zum Formen, der am Eingang die Folie (100) im flachen Zustand aufnimmt und am Ausgang eine rohrförmige Folie liefert, eine Rutsche zum Füllen, die in den Hals zum Formen und damit in das Rohr mündet, Mittel zum Längsschweißen, um das Rohr längs zu schließen, sowie Mittel aufweist, die sequenziell quer verlaufende Schweißnähte erzeugen können, um einen Beutel zu schließen.

27. Maschine nach einem der Ansprüche 18 bis 26, **dadurch gekennzeichnet, dass** sie darüber hinaus Mittel aufweist, die geeignet sind, am Öffnungsbereich eines Beutels quer zur Längsrichtung (D), den Aussparungen (150 und 160) zugewandt komplementäre männliche/weibliche Profile zum Verschließen (170) an der Folie (100) anzubringen.

28. Maschine nach Anspruch 27, **dadurch gekennzeichnet, dass** sie Mittel aufweist, die die Profile (170) anfangs durch eine Punktschweißung an ihren Enden in ihrer Position an der Folie (100) blockieren können.

29. Maschine nach einem der Ansprüche 18 bis 28, **dadurch gekennzeichnet, dass** sie Mittel zum Schweißen aufweist, die Folgendes herstellen können:
zwei zueinander parallele quer verlaufende Schweißnähte (180, 182), von denen eine mit der zweiten Querkante (156, 166) der Aussparungen zusammenfällt, um den Boden eines Beutels zu bilden, und von denen die andere zwischen den Querkanten (156 und 158, 166 und 168) der Aussparungen hergestellt ist, um die Öffnung eines angrenzenden Beutels zu bilden.

30. Maschine nach den Ansprüchen 19 und 29 in Kombination, **dadurch gekennzeichnet, dass** sie Mittel aufweist, die die Falten (110, 120) durch eine Punktschweißung auf der Höhe der zukünftigen Bereiche quer verlaufender Schweißnähte fixieren können.

31. Maschine nach Anspruch 30, **dadurch gekennzeichnet, dass** sie Mittel aufweist, die eine gerade Ausschneidelinie (181) zwischen den beiden quer verlaufenden Schweißnähten (156, 166) herstellen können, um zwei aneinander grenzende Beutel voneinander zu trennen.

32. Mit dem Verfahren nach einem der Ansprüche 1 bis 17 hergestellter Verpackungsbeutel mit seitlichen Bälgen, der eine von zwei Längskanten (152, 154, 162, 164) und zwei Querkanten (156, 158, 166, 168) begrenzte Aussparung (150, 160) in jedem der beiden Bereiche, die die seitlichen Bälge bilden, sowie eine Schweißung (184, 186) an der Peripherie der Aussparungen (150, 160) aufweist, um den Beutel auf dieser Höhe zu schließen, wobei der Beutel dank der Aussparungen (150, 160) nur zwei übereinander liegende Stärken an mindestens einem Abschnitt des Bereichs der Bälge aufweist, der der Öffnung des Beutels entspricht, und wobei die Schweißung Abschnitte (184a, 186a), die die Längskanten der Aussparungen (150, 160) bedecken und die Verbindung der äußeren Längskanten der beiden Hauptflächen des Beutels sicherstellen, sowie Abschnitte (184b, 186b) aufweist, die die Verbindung zwischen zwei Abschnitten (158a, 158b, 168a, 168b) der Querkante jeder Aussparung sicherstellen, die dem Boden des Beutels am nächsten liegt und zurückgeschlagen ist.

## Claims

1. A method of manufacturing packaging bags having lateral bellows, the method comprising the steps consisting in:
· forming respective cutouts (150, 160), defined both by two longitudinal edges (152, 154, 162, 164) and by two transverse edges (156, 158, 166, 168), in each of the two lateral, bellows-forming zones of a packaging bag film (100); and
· heat-sealing (184, 186) the adjacent edges of the film to the peripheries of the cutouts (150, 160) to close the bag thereat, the cutouts (150, 160) being made so that the bag has only two superposed thicknesses at least over a portion of the zone of said bellows which corresponds to the mouth of each bag, and the step consisting in heat-sealing comprising making firstly heat-sealing segments (184a, 186a) which cover the longitudinal edges of the cutouts and which serve to connect together the longitudinal outside edges of the two main faces of the bag, and secondly heat-sealing segments (184b, 186b) which serve to connect together two respective segments (158a, 158b, 168a, 168b) of the transverse edge of each cutout closest to the bottom of the bag, folded on itself.

2. A method according to claim 1, **characterized by** the fact that it includes the step consisting in making two Z-folds (110, 120) parallel to the longitudinal direction (D) of the film (100).

3. A method according to claim 2, **characterized by** the fact that each of the Z-folds (110, 120) is formed by means of two blades (200, 202, 200, 204) that are partially superposed to overlap so as to form a baffle in which the film (100) is engaged.

4. A method according to claim 2 or 3, **characterized by** the fact that the cutouts (150, 160) are formed after the folds (110, 120) have been formed.

5. A method according to claim 2 or 3, **characterized by** the fact that the cutouts (150, 160) are formed before the folds (110, 120) are formed.

6. A method according to claim 3, **characterized by** the fact that the cutouts (150 and 160) are formed using one of the fold-forming blades (200) as an anvil for a cutting-out punch, thereby leaving one of the faces (130) of the film untouched.

7. A method according to any one of claims 2 to 6, **characterized by** the fact that after the folds (110, 120) have been made, the film has a plane main face (130) extended on either side at its longitudinal edges by first longitudinal flaps (112, 122), which are themselves extended by second longitudinal flaps (114, 124), which are in turn extended outwards by auxiliary segments (140, 142), the first and second longitudinal flaps constituting the lateral bellows while the auxiliary segments are designed to constitute, in combination, a second plane main face of the bags.

8. A method according to any one of claims 1 to 7, **characterized by** the fact that each cutout (150, 160) is defined by two rectilinear longitudinal edges (152 & 154, 162 & 164) coinciding respectively with the outer generator lines of the lateral bellows, a rectilinear transverse edge (156, 166) extending transversely to the longitudinal direction (D) of the film (100), and a second transverse edge (158, 168) that is not rectilinear, being concave towards the mouth of the bag.

9. A method according to any one of claims 1 to 7, **characterized by** the fact that each cutout (150, 160) is defined by two rectilinear longitudinal edges (152 & 154, 162 & 164) situated respectively set back from the outer generator lines of the lateral bellows, a rectilinear transverse edge (156, 166) extending transversely to the longitudinal direction (D) of the film (100), and a second transverse edge (158, 168) that is not rectilinear, being concave towards the mouth of a bag.

10. A method according to claim 8 or 9, **characterized by** the fact that the second transverse edge (158, 168) is constituted by a dihedral made up of two rectilinear segments (158a & 158b, and 168a & 168b).

11. A method according to any one of claims 1 to 10 taken in combination with claim 2, **characterized by** the fact that the film (100) provided with two Z-folds (110, 120) and fitted with two cutouts (150, 160) is shaped using a form, fill, and seal machine.

12. A method according to claim 11, **characterized by** the fact that the form, fill, and seal machine has a forming throat whose input receives the film (100) in the flat state and whose output delivers the film shaped into a tube, a filling chute which opens out into the forming throat and consequently into said tube, longitudinal heat-sealing means for closing the tube longitudinally, and means suitable for sequentially generating transverse lines of heat-sealing to close a bag.

13. A method according to any one of claims 1 to 12, **characterized by** the fact that it further comprises the step consisting in placing complementary male/female closure strips (170) on the film (100) in the mouth zone of a bag, transversely to the longitudinal direction (D), facing the cutouts (150 and 160).

14. A method according to claim 13, **characterized by** the fact that the strips (170) are initially held in position on the film (100) by spot heat-sealing at their ends.

15. A method according to any one of claims 1 to 14, **characterized by** the fact that it further comprises the steps consisting in making:
· two mutually parallel transverse lines of heat-sealing (180, 182), one coinciding with the second transverse edge (156, 166) of each cutout to form the bottom of a bag, the other being made between the transverse edges (156 & 158, 166 & 168) of the cutouts to form the mouth of an adjacent bag.

16. A method according to claims 2 and 15 taken in combination, **characterized by** the fact that the folds (110, 120) are fixed by spot heat-sealing at the zones where the transverse lines of heat-sealing are to be formed, without forming said transverse lines.

17. A method according to claim 15 or claim 16, **characterized by** the fact that a rectilinear line of cut (181) is formed between the two transverse lines of heat-sealing (156, 166) to separate two adjacent bags.

18. A machine for manufacturing packaging bags having lateral bellows to implement the method according to any of claims 1 to 17, the machine comprising:
· means suitable for forming respective cutouts (150, 160), defined both by two longitudinal edges (152, 154, 162, 164) and by two transverse edges (156, 158, 166, 168), in each of the two zones forming lateral bellows of a film (100) for a packaging bag; and
· means (184, 186) suitable for heat-sealing together the adjacent edges of the film at the peripheries of the cutouts (150, 160) to close the bag thereat, the cutouts (150, 160) being made so that the bag has only two superposed thicknesses at least over a portion of the zone of said bellows which corresponds to the mouth of each bag, and the means suitable for heat-sealing comprising firstly means suitable for making heat-sealing segments (184a, 186a) which cover the longitudinal edges of the cutouts and which serve to connect together the longitudinal outside edges of the two main faces of the bag, and secondly means suitable for making heat-sealing segments (184b, 186b) which serve to connect together two respective segments (158a, 158b, 168a, 168b) of the transverse edge of each cutout closest to the bottom of the bag, folded on itself.

19. A machine according to claim 18, **characterized by** the fact that it includes means for forming two Z-folds (110, 120) parallel to the longitudinal direction (D) of the film (100).

20. A machine according to claim 19, **characterized by** the fact that it includes two partially superposed blades (200, 202, 200, 204) that overlap to form a baffle into which the film (100) is engaged to form the folds (110, 120).

21. A machine according to claim 20, **characterized by** the fact that one of the fold-forming blades (200) forms an anvil for a cutting-out punch when making the cutouts (150, 160), thereby leaving one of the faces (130) of the film intact.

22. A machine according to any one of claims 18 to 21, **characterized by** the fact that each cutout (150, 160) is defined by two rectilinear longitudinal edges (152 & 154, 162 & 164) respectively coinciding with the outer generator lines of the lateral bellows, a rectilinear transverse edge (156, 166) extending transversely to the longitudinal direction (D) of the film (100), and a second transverse edge (158, 168) that is not rectilinear, being concave towards the mouth of the bag.

23. A machine according to any one of claims 18 to 21, **characterized by** the fact that each cutout (150, 160) is defined by two rectilinear longitudinal edges (152 & 154, 162 & 164) situated so as to be set back respectively from the outer generator lines of the lateral bellows, a rectilinear transverse edge (156, 166) extending transversely to the longitudinal direction (D) of the film (100), and a second transverse edge (158, 168) that is not rectilinear, being concave towards the mouth of the bag.

24. A machine according to claim 22 or 23, **characterized by** the fact that the second transverse edge (158, 168) constitutes a dihedral made up of two rectilinear segments (158a & 158b, 168a & 168b).

25. A machine according to any one of claims 18 to 24, **characterized by** the fact that it constitutes a form, fill, and seal machine.

26. A machine according to any one of claims 18 to 25, **characterized by** the fact that it includes a forming throat having an inlet that receives the film (100) in the plane state, and an outlet that delivers the film shaped into a tube, a filling chute which opens out into the forming throat and consequently into said tube, longitudinal heat-sealing means for closing the tube longitudinally, and means suitable for sequentially generating transverse lines of heat-sealing to close a bag.

27. A machine according to any one of claims 18 to 26, **characterized by** the fact that it further comprises means suitable for placing complementary male/female closure strips (170) on the film (100) in the mouth zone of a bag, the strips extending transversely to the longitudinal direction D and facing the cutouts (150 and 160).

28. A machine according to claim 27, **characterized by** the fact that it includes means suitable for securing the strips (170) initially in position on the film (100) by spot heat-sealing at their ends.

29. A machine according to any one of claims 18 to 28, **characterized by** the fact that it comprises heat-sealing means suitable for making:
· two mutually parallel transverse lines of heat-sealing (180, 182), one coinciding with the second transverse edge (156, 166) of each cutout to form the bottom of a bag, the other being made between the transverse edges (156 & 158, 166 & 168) of the cutouts to form the mouth of an adjacent bag.

30. A machine according to claims 19 and 29 taken in combination, **characterized by** the fact that it includes means suitable for fixing the folds (110, 120) by spot heat-sealing in the zones that are subsequently to include the transverse lines of heat-sealing.

31. A machine according to claim 30, **characterized by** the fact that it comprises means suitable for making a rectilinear line of cut (181) between the two transverse lines of heat-sealing (156, 166) to separate two adjacent bags.

32. A packaging bag having lateral bellows made by implementing the method according to any one of claims 1 to 17, including respective cutouts (150, 160), defined both by two longitudinal edges (152, 154, 162, 164) and by two transverse edges (156, 158, 166, 168), in each of the two zones forming lateral bellows and a line of heat-sealing (184, 186) on the periphery of the cutouts (150, 160) to close the bag thereat, and because of the cutouts (150, 160), the bag having only two superposed thicknesses at least over a portion of the zone of said bellows which corresponds to the mouth of the bag, and the heat-sealing comprising segments (184a, 186a) which cover the longitudinal edges of the cutouts (150, 160) and which serve to connect together the longitudinal outside edges of the two main faces of the bag, and segments (184b, 186b) which serve to connect together two respective segments (158a, 158b, 168a, 168b) of the transverse edge of each cutout closest to the bottom of the bag, folded on itself.
